# EUROPÄISCHE PATENTSCHRIFT

(11) **EP 4 373 351 B1**
(45) Veröffentlichungstag und Bekanntmachung des Hinweises auf die Patenterteilung: **15.04.2026**
(21) Anmeldenummer: 22747243.8
(22) Anmeldetag: 15.07.2022
(51) Int. Cl.: A47B 88/40, A47B 88/487, A47B 88/493

(54) **SCHUBLADENAUSZIEHFÜHRUNG**
DRAWER PULL-OUT GUIDE
GUIDAGE TÉLESCOPIQUE POUR TIROIR

(30) Priorität: 23.07.2021 AT 506102021
(43) Veröffentlichungstag der Anmeldung: 29.05.2024
(73) Patentinhaber: Julius Blum GmbH, 6973 Höchst (AT)
(72) Erfinder: ISELE, Olaf, 6890 Lustenau (AT)
(74) Vertreter: Torggler & Hofmann Patentanwälte - Innsbruck
(86) Internationale Anmeldenummer: PCT/AT2022/060252
(87) Internationale Veröffentlichungsnummer: WO 2023/000001

(56) Entgegenhaltungen:
- EP-A1- 2 168 454
- CN-U- 202 820 340
- DE-U1- 202009 003 459
- US-A1- 2003 071 548
- US-A1- 2006 214 548
- US-A1- 2010 026 154
- US-A1- 2011 188 788
- US-A1- 2011 241 515

## Beschreibung

Die vorliegende Erfindung gemäß Anspruch 1 bezieht sich auf eine Schubladenausziehführung zur bewegbaren Lagerung einer Schublade an einem Möbelkorpus, umfassend:
- eine am Möbelkorpus zu befestigende Korpusschiene,
- wenigstens eine mit der Schublade zu verbindende Ladenschiene, welche relativ zur Korpusschiene in einer Längsrichtung verschiebbar gelagert ist, und gegebenenfalls wenigstens eine zwischen der Korpusschiene und der Ladenschiene angeordnete Mittelschiene,
- wobei zumindest eine der Schienen, vorzugsweise die Korpusschiene, die Mittelschiene und/oder die wenigstens eine Ladenschiene, in einem Querschnitt normal zur Längsrichtung wenigstens ein aus wenigstens einem ebenen Blech mit zwei parallel zueinander verlaufenden Längskanten gebildetes Profil aufweist.

Im Weiteren betrifft die Erfindung eine Schubladenseitenwand mit einer Schubladenausziehführung der zu beschreibenden Art und mit einem Hohlkammerprofil, welches mit der wenigstens einen Ladenschiene der Schubladenausziehführung verbunden oder verbindbar ist.

Die Schienen einer Schubladenausziehführung werden häufig aus einem ebenen Blech hergestellt, welches durch anschließendes Biegen und/oder Umformen zu einer Profilschiene verarbeitet wird. Durch die fertigen Profile werden die Belastungen der Schubladenausziehführung in horizontaler und in vertikaler Richtung aufgenommen, wodurch die mit der Schubladenausziehführung verbundene Schublade stabil führbar ist.

Ein generelles Problem stellt der Bedarf an Metall dar, welcher für die Herstellung einer Schubladenausziehführung notwendig ist. Ein hoher Materialeinsatz führt zu einem hohen Gewicht und zu erhöhten Kosten in der seriellen Fertigung. Es ist daher wünschenswert, möglichst wenig Metall zu verwenden, zumal eine ressourcenschonende Verwendung von Rohstoffen sowohl ökologische als auch ökonomische Vorteile mit sich bringt.

In der EP 0 363 583 A1 ist eine Schubladenausziehführung gezeigt, wobei zwischen der Korpusschiene und der Ausziehschiene eine Mittelschiene verfahrbar gelagert ist. Die Mittelschiene weist in einem Querschnitt zwei seitliche Laufstege für den Ablauf von Laufrollen auf. Die seitlichen Laufstege der Mittelschiene sind jeweils durch einen Umschlag mit einer doppelten Materialstärke ausgeführt. Nachteilig daran ist, dass das Biegeverfahren für die Herstellung der Mittelschiene relativ aufwendig ist. Relevanter Stand der Technik findet sich insbesondere in den folgenden Dokumenten: DE202009003459U1, US2006/214548A1, US2011/188788A1, EP2168454A1, CN202820340U, US2003/071548A1, US2011/241515A1 und US2010/026154A1.

Aufgabe der vorliegenden Erfindung ist es, eine Schubladenausziehführung der eingangs erwähnten Gattung unter Vermeidung der oben genannten Nachteile anzugeben.

Dies wird erfindungsgemäß durch die Merkmale des Patentanspruchs 1 gelöst. Weitere vorteilhafte Ausgestaltungen der Erfindung sind in den abhängigen Ansprüchen angegeben.

Gemäß der Erfindung ist vorgesehen, dass das Profil der zumindest einen Schiene an wenigstens einer Längskante, vorzugsweise an beiden Längskanten, wenigstens einen Umschlag mit wenigstens einer zweifachen Materialstärke aufweist.

Mit anderen Worten weist das Profil der Korpusschiene und/oder das Profil der Ladenschiene und/oder das Profil der Mittelschiene an zumindest einer Längskante, vorzugsweise an beiden Längskanten, einen Umschlag mit einer zumindest doppelten Wandstärke auf. Dadurch ist zum einen ein einfaches Biegeverfahren des Blechs möglich, andererseits kann die Steifigkeit des Profils im Bereich des Umschlags erhöht werden. Darüber hinaus entsteht durch den Umschlag eine gerundete Kante, die das Verletzungsrisiko einer sonst scharfen Längskante verringert.

Ein besonderer Vorteil der Erfindung liegt darin, dass für die Herstellung der Schubladenausziehführung dünnere Bleche als üblich eingesetzt werden können (also beispielsweise Bleche mit 0,7 mm Dicke anstelle von Blechen mit 1,5 mm Dicke). Durch den zumindest einen Umschlag kann die Steifigkeit der hoch belasteten Bereiche der Korpusschiene und/oder der Ladenschiene und/oder der Mittelschiene erhöht werden. Zu den hoch belasteten Bereichen zählen insbesondere die Laufbahnen der Korpusschiene und/oder der Ladenschiene und/oder der Mittelschiene, an denen Wälzkörper (insbesondere Wälzkörper eines Laufwagens) abrollbar sind.

Unter der beispielhaften Annahme, dass ein dünneres Blech mit 0,7 mm Dicke verwendet wird, so erhalten die hoch belasteten Bereiche durch den Umschlag eine Dicke von 1,4 mm. Durch die widerstandsfähigen Laufbahnen können die Wälzkörper entlang der Schienen optimal geführt werden. Die restlichen Bereiche der Schienen, welche keinen großen Belastungen ausgesetzt sind, können hingegen mit einer einfachen, reduzierten Materialstärke (also mit 0,7 mm Dicke) ausgeführt werden. Durch diese Maßnahmen kann der Materialeinsatz, das Gewicht und die Kosten für die Herstellung der Schubladenausziehführung deutlich verringert werden.

Gemäß einem Ausführungsbeispiel kann vorgesehen sein, dass die Schubladenausziehführung wenigstens einen Wälzkörper aufweist, welcher zumindest abschnittsweise in Längsrichtung entlang des wenigstens einen Umschlages verfahrbar ist.

Vorzugsweise kann vorgesehen sein, dass
- wenigstens ein zwischen der Korpusschiene und der wenigstens einen Ladenschiene angeordneter Laufwagen vorgesehen ist, in welchem wenigstens ein Wälzkörper angeordnet ist, und/oder
- wenigstens ein um eine Drehachse drehbar gelagerter Wälzkörper vorgesehen ist, wobei die Drehachse des Wälzkörpers quer zu einer Längskante ausgerichtet ist.

Weitere Einzelheiten und Vorteile der vorliegenden Erfindung ergeben sich aus der nachfolgenden Figurenbeschreibung.
- Fig. 1a, 1b: zeigen ein Möbel mit Schubladen und eine Schubladenausziehführung in perspektivischen Ansichten, und
- Fig. 2a, 2b: zeigen einen Querschnitt der Schubladenausziehführung mit unbestückten und mit bestückten Wälzkörpern,
- Fig. 3a, 3b: die Korpusschiene der Schubladenausziehführung in einer perspektivischen Ansicht und in einer Querschnittsansicht.

Fig. 1a zeigt eine perspektivische Ansicht eines Möbels 1 mit einem Möbelkorpus 2, wobei Schubladen 3 über Schubladenausziehführungen 4 relativ zum Möbelkorpus 2 verfahrbar gelagert sind. Aus Gründen des verbesserten Überblicks ist die oberste Schublade 3 nicht dargestellt. Die Schubladen 3 weisen jeweils eine Frontblende 5, einen Schubladenboden 6, Schubladenseitenwände 7 und eine Rückwand 8 auf.

Die Schubladenausziehführungen 4 umfassen eine Korpusschiene 9, welche über einen Befestigungsabschnitt 11 am Möbelkorpus 2 zu befestigen ist. Ferner ist zumindest eine Ladenschiene 10 vorgesehen, welche mit der Schublade 3 zu verbinden und welche relativ zur stationären Korpusschiene 9 verfahrbar gelagert ist.

Gegebenenfalls kann die Schubladenausziehführung 4 auch eine Mittelschiene aufweisen, welche zwischen der Korpusschiene 9 und der Ladenschiene 10 verfahrbar ist und durch welche ein Vollauszug der Schublade 3 in Bezug zum Möbelkorpus 2 möglich ist.

Die Schubladenseitenwände 7 können jeweils ein Hohlkammerprofil 7a aufweisen, welches mit der wenigstens einen Ladenschiene 10 der Schubladenausziehführung 4 verbunden oder verbindbar ist.

Fig. 1b zeigt die Schubladenausziehführung 4 in einer perspektivischen Ansicht, wobei die am Möbelkorpus 2 zu befestigende Korpusschiene 9 und die in Längsrichtung (L) verfahrbare Ladenschiene 10 gezeigt sind. Die Korpusschiene 9 ist über einen Befestigungsabschnitt 11 am Möbelkorpus 2 zu befestigen.

Der Befestigungsabschnitt 11 kann zumindest eine, vorzugsweises kreisförmige, Öffnung 12 zum Durchtritt einer Schraube aufweisen, durch welche der Befestigungsabschnitt 11 am Möbelkorpus 2 anschraubbar ist.

Der Befestigungsabschnitt 11, die Korpusschiene 9 und die Ladenschiene 10 können jeweils zumindest eine Versteifungssicke 13 aufweisen.

Zumindest eine Öffnung 12 zum Durchtritt einer Schraube kann zwischen zwei Versteifungssicken 13 angeordnet sein, wodurch das Widerstandmoment in diesem Bereich erhöht werden kann.

Fig. 2a zeigt die Schubladenausziehführung 4 in einem Querschnitt normal zur Längsrichtung (L). Zu erkennen sind die am Möbelkorpus 2 zu befestigende Korpusschiene 9 und die relativ zur Korpusschiene 9 verfahrbare Ladenschiene 10.

Der Befestigungsabschnitt 11 der Korpusschiene 9 weist eine Befestigungsseite 19 auf, welche bei einer Befestigung der Korpusschiene 9 am Möbelkorpus 2 zumindest abschnittsweise an den Möbelkorpus 2 anlegbar ist.

Die Korpusschiene 9 und/oder die Ladenschiene 10 ist oder sind aus einem ebenen Blech mit zwei Längskanten 14a, 14b (Ladenschiene 10) und 15a, 15b (Korpusschiene 9) zu einem Profil 9a, 10a gebogen. Das ebene Blech weist eine Materialstärke (X) auf.

Das ebene Blech, aus welchem das Profil gebildet ist, kann beispielsweise eine Materialstärke (X) zwischen 0,5 mm und 1,0 mm, vorzugsweise eine Materialstärke (X) von 0,7 mm, aufweisen.

Das Profil 9a der Korpusschiene 9 und/oder das Profil 10a der Ladenschiene 10 weist oder weisen an wenigstens einer Längskante 14a, 14b, 15a, 15b, vorzugsweise an beiden Längskanten 14a, 14b, 15a, 15b, wenigstens einen Umschlag 16, 17 mit wenigstens einer zweifachen Materialstärke (2X) auf. Vorzugsweise weist der wenigstens eine Umschlag 16, 17 genau die zweifache Materialstärke (2X) auf.

Falls zweckmäßig, kann der Umschlag 16, 17 aber auch dreifach oder mehrfach gefaltet werden, wodurch sich eine dreifache oder mehrfache Materialstärke (X) ergibt.

Wenigstens ein Umschlag 16, 17 kann an einer Längskante 15b der Korpusschiene 9 angeordnet sein, wobei dieser Umschlag 16, 17 bei einer Befestigung der Korpusschiene 9 am Möbelkorpus 2 anlegbar ist.

Gemäß einem Ausführungsbeispiel kann vorgesehen sein, dass der wenigstens eine Umschlag 16, 17 an der wenigstens einen Längskante 14a, 14b, 15a, 15b wenigstens zwei zumindest bereichsweise aneinander anliegende Blechabschnitte 24a, 24b aufweist.

Die wenigstens eine Ladenschiene 10 kann an beiden Längskanten 14a, 14b wenigstens einen Umschlag 16, 17 mit wenigstens einer zweifachen Materialstärke (2X) aufweisen, wobei die beiden Umschläge 16, 17 quer, vorzugsweise im Wesentlichen rechtwinklig, zueinander ausgerichtet sind und/oder wobei einer der beiden Umschläge 16, 17 nach innen und der andere der beiden Umschläge 16, 17 nach außen gewandt ist.

Wenigstens ein Umschlag 16, 17 weist an der wenigstens einen Längskante 14a, 14b, 15a, 15b in einem Querschnitt normal zur Längsrichtung (L) wenigstens einen in Längsrichtung (L) verlaufenden Knick 18 auf, vorzugsweise wobei der wenigstens eine Umschlag 16, 17 an wenigstens einer Längskante 15a der Korpusschiene 9 ausgebildet ist.

Die Korpusschiene 9 kann wenigstens einen Befestigungsabschnitt 11 mit einer Befestigungsseite 19 aufweisen, welche bei einer Befestigung der Korpusschiene 9 am Möbelkorpus 2 zumindest abschnittsweise an den Möbelkorpus 2 anlegbar ist.

Der wenigstens eine Befestigungsabschnitt 11 kann wenigstens eine, vorzugsweise kreisförmige, Öffnung 12 zum Durchtritt eines Befestigungsmittels, vorzugsweise einer Schraube, aufweisen.

Gemäß einem Ausführungsbeispiel kann vorgesehen sein, dass die wenigstens eine Öffnung 12 an einer der Befestigungsseite 19 durch eine Materialstärke (X) des Befestigungsabschnitts 11 beabstandete zweiten Seite 20 von einer Wulst 21 umgeben ist, welche von der zweiten Seite 20 quer absteht.

Durch die Wulst 21, welche die Öffnung 12 umgibt, kann die Steifigkeit des Befestigungsabschnittes 11 im Bereich der Öffnung 12 erheblich verbessert werden, was insbesondere bei Verwendung mit Blechen mit dünner Materialstärke (X) vorteilhaft ist.

Zumindest eine Versteifungssicke 13 kann eine Längsrichtung aufweisen, welche sich quer zur Längsrichtung (L) der Korpusschiene 9 erstreckt. Zumindest eine oder mehrere Versteifungssicken 13 kann oder können am Vertikalschenkel des Befestigungsabschnittes 11 und/oder am Querschenkel des Befestigungsabschnittes 11 angeordnet sein.

Fig. 2b zeigt die Schubladenausziehführung 4 gemäß Fig. 2a in einem Querschnitt mit bestückten Wälzkörpern 23a, 23b, 23c.

Vorzugsweise ist vorgesehen, dass die Wälzkörper 23a, 23b, 23c in einem gemeinsamen Laufwagen 22 gelagert sind, wobei der Laufwagen 22 zwischen der Korpusschiene 9 und der wenigstens einen Ladenschiene 10 verfahrbar gelagert ist.

Gemäß möglichen Ausführungsbeispielen kann vorgesehen sein, dass zumindest ein Wälzkörper 23a in Montagelage um eine horizontale Achse drehbar und entlang des Umschlages 16 der Ladenschiene 10 verfahrbar ist.

Zumindest ein weiterer Wälzkörper 23a ist in Montagelage um eine horizontale Achse drehbar und ist entlang des Umschlages 17 der Korpusschiene 9 verfahrbar.

Zumindest ein weiterer Wälzkörper 23c ist in Montagelage um eine vertikale Achse drehbar und ist entlang eines Abschnitts der Korpusschiene 9 mit einer doppelten Wandstärke (2X) verfahrbar.

Fig. 3a zeigt das Profil 9a der Korpusschiene 9 in einer perspektivischen Ansicht. Der Befestigungsabschnitt 11 zum Befestigen der Korpusschiene 9 weist eine Befestigungsseite 19 zur Anlage am Möbelkorpus 2 auf. Am Befestigungsabschnitt 11 ist zumindest eine Öffnung 12 zum Durchtritt eines Befestigungsmittels, insbesondere einer Schraube, angeordnet, durch welche die Korpusschiene 9 am Möbelkorpus 2 zu befestigen ist.

Die wenigstens eine Öffnung 12 ist an einer der Befestigungsseite 19 durch eine Materialstärke (X) beabstandeten zweiten Seite 20 von einer Wulst 21 umgeben, welche von der zweiten Seite 20 des Befestigungsabschnittes 11 quer absteht. Der Schraubenkopf einer Schraube zum Befestigen des Befestigungsabschnittes 11 am Möbelteil 2 ist in einem montierten Zustand zumindest bereichsweise, vorzugsweise im Wesentlichen vollständig, innerhalb der ringförmigen Wulst 21 aufgenommen.

Die aneinander anliegenden Blechabschnitte 24a, 24b des Umschlages 16, 17 sind durch wenigstens eine gemeinsame Stanzung 25, 26 miteinander verbunden. Auf diese Weise kann der Umschlag 16, 17 zusätzlich stabilisiert werden.

Gemäß einem Ausführungsbeispiel sind zwei in Längsrichtung (L) voneinander beabstandete Stanzungen 25, 26 vorgesehen.

Gemäß bevorzugten Ausführungsformen kann vorgesehen sein, dass
- die wenigstens eine Stanzung 25, 26 an einem Ende des Profils 9a der Korpusschiene 9 und/oder des Profils 10a der wenigstens einen Ladenschiene 10 angeordnet ist, und/oder
- wenigstens zwei gemeinsame Stanzungen 25, 26 vorgesehen sind, vorzugsweise wobei die wenigstens zwei Stanzungen 25, 26 zueinander spiegelverkehrt ausgebildet sind, und/oder
- wenigstens ein Laufwagen 22 (Fig. 2b) vorgesehen ist und die wenigstens eine Stanzung 25, 26 einen Anschlag zur Begrenzung eines Fahrweges des wenigstens einen Laufwagens 22 ausbildet, und/oder
- die wenigstens eine Stanzung 25, 26 als abgewinkelte Lasche ausgebildet ist.

Die wenigstens eine Stanzung 25, 26 kann also eine Doppelfunktion übernehmen. Einerseits dient die Stanzung 25, 26 zur Stabilisierung der aneinander anliegenden Blechabschnitte 24a, 24b des Umschlages 16, 17. Andererseits ist die seitlich abstehende Stanzung 25, 26 dazu vorgesehen, einen Fahrweg des Laufwagens 22 in Längsrichtung (L) zu begrenzen. Der Laufwagen 11 erhält durch die Stanzung 25, 26 eine definierte Endposition und kann folglich nicht über ein Ende der Korpusschiene 9 und/oder der wenigstens einen Ladenschiene 10 hinausfahren.

Fig. 3b zeigt die Schubladenausziehführung 4 gemäß Fig. 3a in einem Querschnitt. An der Befestigungsseite 19 des Befestigungsabschnittes 11 und benachbart zur wenigstens einen Öffnung 12 ist zumindest eine Ausnehmung 27 zur bereichsweisen Aufnahme von anfallendem Spanmaterial angeordnet. Auf diese Weise kann beim Anschrauben des Befestigungsabschnittes 11 ein unerwünschtes Abheben des Befestigungsabschnitts 11 vom Möbelteil 2 verhindert werden.

## Patentansprüche

1. Schubladenausziehführung (4) zur bewegbaren Lagerung einer Schublade (3) an einem Möbelkorpus (2), umfassend:
- eine am Möbelkorpus (2) zu befestigende Korpusschiene (9),
- wenigstens eine mit der Schublade (3) zu verbindende Ladenschiene (10), welche relativ zur Korpusschiene (9) in einer Längsrichtung (L) verschiebbar gelagert ist, und gegebenenfalls wenigstens eine zwischen der Korpusschiene (9) und der Ladenschiene (10) angeordnete Mittelschiene,
- wobei zumindest eine der Schienen, vorzugsweise die Korpusschiene (9), die Mittelschiene und/oder die wenigstens eine Ladenschiene (10), in einem Querschnitt normal zur Längsrichtung (L) wenigstens ein aus wenigstens einem ebenen Blech mit zwei parallel zueinander verlaufenden Längskanten (14a, 14b, 15a, 15b) gebildetes Profil (9a, 10a) aufweist,
- wobei das Profil (9a, 10a) der zumindest einen Schiene (9, 10) an wenigstens einer Längskante (14a, 14b, 15a, 15b), vorzugsweise an beiden Längskanten (14a, 14b, 15a, 15b), wenigstens einen Umschlag (16, 17) mit wenigstens einer zweifachen Materialstärke (2X) aufweist,
**dadurch gekennzeichnet, dass** der wenigstens eine Umschlag (16, 17) an der wenigstens einen Längskante (14a, 14b, 15a, 15b) in einem Querschnitt normal zur Längsrichtung (L) wenigstens einen in Längsrichtung (L) verlaufenden Knick (18) aufweist, wobei die Korpusschiene (9) wenigstens einen Befestigungsabschnitt (11) mit einer Befestigungsseite (19) aufweist, welche bei einer Befestigung der Korpusschiene (9) am Möbelkorpus (2) zumindest abschnittsweise an den Möbelkorpus (2) anlegbar ist, wobei der wenigstens eine Befestigungsabschnitt (11) der Korpusschiene (9) einen an einer Längskante (14a, 14b, 15a, 15b) angeordneten Umschlag (16, 17) zur Anlage am Möbelkorpus (2) aufweist.

2. Schubladenausziehführung (4) nach Anspruch 1, **dadurch gekennzeichnet, dass** die Schubladenausziehführung (4) wenigstens einen Wälzkörper (23a, 23b, 23c) aufweist, welcher zumindest abschnittsweise in Längsrichtung (L) entlang des wenigstens einen Umschlages (16, 17) verfahrbar ist.

3. Schubladenausziehführung (4) nach Anspruch 1 oder 2, **dadurch gekennzeichnet, dass**
- wenigstens ein zwischen der Korpusschiene (9) und der wenigstens einen Ladenschiene (10) angeordneter Laufwagen (22) vorgesehen ist, in welchem wenigstens ein Wälzkörper (23a, 23b, 23c) angeordnet ist, und/oder
- wenigstens ein um eine Drehachse drehbar gelagerter Wälzkörper (23a, 23b, 23c) vorgesehen ist, wobei die Drehachse des Wälzkörpers (23a, 23b, 23c) quer zu einer Längskante (14a, 14b, 15a, 15b) ausgerichtet ist.

4. Schubladenausziehführung (4) nach einem der Ansprüche 1 bis 3, **dadurch gekennzeichnet, dass** der wenigstens eine Umschlag (16, 17) an wenigstens einer Längskante (14a, 14b, 15a, 15b) der Korpusschiene (9) angeordnet ist, wobei der Umschlag (16, 17) bei einer Befestigung der Korpusschiene (9) am Möbelkorpus (2) anlegbar ist.

5. Schubladenausziehführung (4) nach einem der Ansprüche 1 bis 4, **dadurch gekennzeichnet, dass** der wenigstens eine Umschlag (16, 17) an der wenigstens einen Längskante (14a, 14b, 15a, 15b) durch Abkanten oder Schwenkbiegen gebildet ist.

6. Schubladenausziehführung (4) nach einem der Ansprüche 1 bis 5, **dadurch gekennzeichnet, dass** der wenigstens eine Umschlag (16, 17) an der wenigstens einen Längskante (14a, 14b, 15a, 15b) wenigstens zwei zumindest bereichsweise aneinander anliegende Blechabschnitte (24a, 24b) aufweist.

7. Schubladenausziehführung (4) nach Anspruch 6, **dadurch gekennzeichnet, dass** die wenigstens zwei Blechabschnitte (24a, 24b) wenigstens eine gemeinsame Stanzung (25, 26) aufweisen.

8. Schubladenausziehführung (4) nach Anspruch 7, **dadurch gekennzeichnet, dass**
- die wenigstens eine Stanzung (25, 26) an einem Ende des Profils (9a) der Korpusschiene (9) und/oder des Profils (10a) der wenigstens einen Ladenschiene (10) angeordnet ist, und/oder
- wenigstens zwei gemeinsame Stanzungen (25, 26) vorgesehen sind, vorzugsweise wobei die wenigstens zwei Stanzungen (25, 26) zueinander spiegelverkehrt ausgebildet sind, und/oder
- wenigstens ein Laufwagen (22) vorgesehen ist und die wenigstens eine Stanzung (25, 26) einen Anschlag zur Begrenzung eines Fahrweges des wenigstens einen Laufwagens (22) ausbildet, und/oder
- die wenigstens eine Stanzung (25, 26) als abgewinkelte Lasche ausgebildet ist.

9. Schubladenausziehführung (4) nach einem der Ansprüche 1 bis 8, **dadurch gekennzeichnet, dass** das ebene Blech, aus welchem das Profil (9a, 10a) gebildet ist, eine Materialstärke (X) zwischen 0,5 mm und 1,0 mm, vorzugsweise eine Materialstärke (X) von 0,7 mm, aufweist.

10. Schubladenausziehführung (4) nach einem der Ansprüche 1 bis 9, **dadurch gekennzeichnet, dass** die wenigstens eine Ladenschiene (9) an beiden Längskanten (14a, 14b) wenigstens einen Umschlag (16, 17) mit wenigstens einer zweifachen Materialstärke (2X) aufweist, wobei die beiden Umschläge (16, 17) quer, vorzugsweise im Wesentlichen rechtwinklig, zueinander ausgerichtet sind und/oder wobei einer der beiden Umschläge (16, 17) nach innen und der andere der beiden Umschläge (16, 17) nach außen gewandt ist.

11. Schubladenausziehführung (4) nach einem der Ansprüche 1 bis 10, **dadurch gekennzeichnet, dass** der wenigstens eine Umschlag (16, 17) an wenigstens einer Längskante (15a, 15b) der Korpusschiene (9) ausgebildet ist.

12. Schubladenausziehführung (4) nach einem der Ansprüche 1 bis 11, **dadurch gekennzeichnet, dass** die Korpusschiene (9) wenigstens einen Befestigungsabschnitt (11) mit einer Befestigungsseite (19) aufweist, welche bei einer Befestigung der Korpusschiene (9) am Möbelkorpus (2) zumindest abschnittsweise an den Möbelkorpus (2) anlegbar ist, wobei der wenigstens eine Befestigungsabschnitt (11) wenigstens eine, vorzugsweise kreisförmige, Öffnung (12) zum Durchtritt eines Befestigungsmittels, vorzugsweise einer Schraube, aufweist.

13. Schubladenausziehführung (4) nach Anspruch 12, **dadurch gekennzeichnet, dass** die wenigstens eine Öffnung (12) an einer der Befestigungsseite (19) durch eine Materialstärke (X) des Befestigungsabschnitts (11) beabstandete zweiten Seite (20) von einer Wulst (21) umgeben ist, welche quer von der zweiten Seite (20) absteht.

14. Schubladenseitenwand (7) mit einer Schubladenausziehführung (4) nach einem der Ansprüche 1 bis 13 und mit wenigstens einem Hohlkammerprofil (7a), welches mit der wenigstens einen Ladenschiene (10) der Schubladenausziehführung (4) verbunden oder verbindbar ist.

## Claims

1. A drawer pull-out guide (4) for movably supporting a drawer (3) on a furniture carcass (2), comprising:
- a carcass rail (9) configured to be fixed to the furniture carcass (2),
- at least one drawer rail (10) configured to be connected to the drawer (3), the at least one drawer rail (10) being displaceably supported relative to the carcass rail (9) in a longitudinal direction (L), and optionally at least one central rail arranged between the carcass rail (9) and the drawer rail (10),
- wherein at least one of the rails, preferably the carcass rail (9), the central rail and/or the at least one drawer rail (10), in a cross-section extending perpendicular to the longitudinal direction (L), includes at least one profile (9a, 10a) formed by at least one flat sheet metal having two longitudinal edges (14a, 14b, 15a, 15b) extending parallel to each other,
- wherein the profile (9a, 10a) of the at least one rail (9, 10), on at least one longitudinal edge (14a, 14b, 15a, 15b), preferably on both longitudinal edges (14a, 14b, 15a, 15b), includes at least one foldover (16, 17) having at least a doubled material thickness (2X),
**characterized in that** the at least one foldover (16, 17), on the at least one longitudinal edge (14a, 14b, 15a, 15b), in a cross-section extending perpendicular to the longitudinal direction (L), includes at least one kink (18) extending in the longitudinal direction (L), wherein the carcass rail (9) includes at least one fastening portion (11) having a fastening side (19) configured to bear at least partially against the furniture carcass (2) when the carcass rail (9) is mounted to the furniture carcass (2), wherein the at least one fastening portion (11) of the carcass rail (9) includes a foldover (16, 17) arranged on a longitudinal edge (14a, 14b, 15a, 15b) to bear against the furniture carcass (2).

2. The drawer pull-out guide (4) according to claim 1, **characterized in that** the drawer pull-out guide (4) includes at least one rolling body (23a, 23b, 23c) which is displaceable at least over a region along the at least one foldover (16, 17) in the longitudinal direction (L).

3. The drawer pull-out guide (4) according to claim 1 or 2, **characterized in that**
- at least one running carriage (22) is provided, the at least one running carriage (22) being arranged between the carcass rail (9) and the at least one drawer rail (10), and at least one rolling body (23a, 23b, 23c) is arranged in the at least one running carriage (22), and/or
- at least one rolling body (23a, 23b, 23c) is provided, the at least one rolling body (23a, 23b, 23c) being rotatably supported about a rotational axis aligned transversely to a longitudinal edge (14a, 14b, 15a, 15b).

4. The drawer pull-out guide (4) according to one of the claims 1 to 3, **characterized in that** the at least one foldover (16, 17) is arranged on at least one longitudinal edge (14a, 14b, 15a, 15b) of the carcass rail (9), wherein the foldover (16, 17) is configured to bear against the furniture carcass (2) when the carcass rail (9) is mounted.

5. The drawer pull-out guide (4) according to one of the claims 1 to 4, **characterized in that** the at least one foldover (16, 17) is formed on the at least one longitudinal edge (14a, 14b, 15a, 15b) by edging or by bending.

6. The drawer pull-out guide (4) according to one of the claims 1 to 5, **characterized in that** the at least one foldover (16, 17), on the least one longitudinal edge (14a, 14b, 15a, 15b), includes at least two sheet metal portions (24a, 24b) bearing at least partially against each other.

7. The drawer pull-out guide (4) according to claim 6, **characterized in that** the at least two sheet metal portions (24a, 24b) include at least one common punch (25, 26).

8. The drawer pull-out guide (4) according to claim 7, **characterized in that**
- the at least one punch (25, 26) is arranged on an end of the profile (9a) of the carcass rail (9) and/or of the profile (10a) of the at least one drawer rail (10), and/or
- at least two common punches (25, 26) are provided, preferably wherein the at least two punches (25, 26) are configured to be mirror inverted to each other, and/or
- at least one running carriage (22) is provided, and the at least one punch (25, 26) forms an abutment configured to limit a travel path of the at least one running carriage (22), and/or
- the at least one punch (25, 26) is configured as an angled tab.

9. The drawer pull-out guide (4) according to one of the claims 1 to 8, **characterized in that** the flat sheet metal, from which the profile (9a, 10a) is formed, has a material thickness (X) of between 0.5 mm and 1.0 mm, preferably a material thickness (X) of 0.7 mm.

10. The drawer pull-out guide (4) according to one of the claims 1 to 9, **characterized in that** the at least one drawer rail (10), on both longitudinal edges (14a, 14b), includes at least one foldover (16, 17) having at least a doubled material thickness (2X), wherein the two foldovers (16, 17) are aligned transversely, preferably substantially perpendicularly, to each other, and/or wherein one of the two foldovers (16, 17) faces towards the inside and the other of the two foldovers (16, 17) faces towards the outside.

11. The drawer pull-out guide (4) according to one of the claims 1 to 10, **characterized in that** the at least one foldover (16, 17) is formed on the at least one longitudinal edge (15a, 15b) of the carcass rail (9).

12. The drawer pull-out guide (4) according to one of the claims 1 to 11, **characterized in that** the carcass rail (9) includes at least one fastening portion (11) having a fastening side (19) configured to bear at least partially against the furniture carcass (2) when the carcass rail (9) is mounted to the furniture carcass (2), wherein the at least one fastening portion (11) includes at least one, preferably circular, opening (12) for the passage of a fastener, preferably of a screw.

13. The drawer pull-out guide (4) according to claim 12, **characterized in that** the at least one opening (12), on a second side (20) spaced apart from the fastening side (19) by a material thickness (X) of the fastening portion (11), is surrounded by bulge (21) projecting transversely from the second side (20).

14. A drawer sidewall (7) with a drawer pull-out guide (4) according to one of the claims 1 to 13, and with a hollow chamber profile (7a) which is connected or which is configured to be connected to the at least one drawer rail (10) of the drawer pull-out guide (4).

## Revendications

1. Glissière d'extraction pour tiroir (4) pour le montage mobile d'un tiroir (3) sur un corps de meuble (2), comprenant:
- un rail de corps (9) destiné à être fixé au corps de meuble (2),
- au moins un rail de tiroir (10) destiné à être relié au tiroir (3), lequel rail de tiroir est monté de manière déplaçable par rapport au rail de corps (9) dans une direction longitudinale (L), et, le cas échéant, au moins un rail intermédiaire disposé entre le rail de corps (9) et le rail de tiroir (10),
- au moins l'un des rails, de préférence le rail de corps (9), le rail intermédiaire et/ou ledit au moins un rail de tiroir (10), présentant, dans une section transversale normale à la direction longitudinale (L), un profil (9a, 10a) formé à partir d'au moins une tôle plane comportant deux arêtes longitudinales (14a, 14b, 15a, 15b) s'étendant parallèlement l'une à l'autre,
- le profil (9a, 10a) dudit au moins un rail (9, 10) présentant, sur au moins une arête longitudinale (14a, 14b, 15a, 15b), de préférence sur les deux arêtes longitudinales (14a, 14b, 15a, 15b), au moins un bord replié (16, 17) présentant au moins une double épaisseur de matériau (2X),
**caractérisée en ce que** ledit au moins un repli (16, 17) présente, sur ladite au moins une arête longitudinale (14a, 14b, 15a, 15b), dans une section transversale normale à la direction longitudinale (L), au moins un pli (18) s'étendant dans la direction longitudinale (L), le rail de corps (9) présentant au moins une section de fixation (11) comportant une face de fixation (19) pouvant être appliquée au moins en partie contre le corps de meuble (2) lors de la fixation du rail de corps (9) au corps de meuble (2), ladite au moins une section de fixation (11) du rail de corps (9) présentant un repli (16, 17) disposé sur une arête longitudinale (14a, 14b, 15a, 15b) destiné à être appliqué contre le corps de meuble (2) .

2. Glissière d'extraction pour tiroir (4) selon la revendication 1, **caractérisée en ce que** la glissière d'extraction pour tiroir (4) comporte au moins un élément roulant (23a, 23b, 23c) pouvant être déplacé au moins en partie dans la direction longitudinale (L) le long dudit au moins un repli (16, 17).

3. Glissière d'extraction pour tiroir (4) selon la revendication 1 ou 2, **caractérisée en ce que**
- il est prévu au moins un chariot de roulement (22) disposé entre le rail de corps (9) et ledit au moins un rail de tiroir (10) et dans lequel est disposé au moins un élément roulant (23a, 23b, 23c), et/ou
- il est prévu au moins un élément roulant (23a, 23b, 23c) monté rotatif autour d'un axe de rotation, l'axe de rotation de l'élément roulant (23a, 23b, 23c) étant orienté transversalement par rapport à une arête longitudinale (14a, 14b, 15a, 15b).

4. Glissière d'extraction pour tiroir (4) selon l'une quelconque des revendications 1 à 3, **caractérisée en ce que** ledit au moins un repli (16, 17) est disposé sur au moins une arête longitudinale (14a, 14b, 15a, 15b) du rail de corps (9), le repli (16, 17) pouvant être appliqué lors d'une fixation du rail de corps (9) contre le corps de meuble (2).

5. Glissière d'extraction pour tiroir (4) selon l'une quelconque des revendications 1 à 4, **caractérisée en ce que** ledit au moins un repli (16, 17) est formé sur ladite au moins une arête longitudinale (14a, 14b, 15a, 15b) par pliage ou par pliage par encastrement.

6. Glissière d'extraction pour tiroir (4) selon l'une quelconque des revendications 1 à 5, **caractérisée en ce que** ledit au moins un repli (16, 17) présente, sur ladite au moins une arête longitudinale (14a, 14b, 15a, 15b), au moins deux sections de tôle (24a, 24b) au moins en partie appliquées l'une contre l'autre.

7. Glissière d'extraction pour tiroir (4) selon la revendication 6, **caractérisée en ce que** lesdites au moins deux sections de tôle (24a, 24b) présentent au moins un estampage commun (25, 26).

8. Glissière d'extraction pour tiroir (4) selon la revendication 7, **caractérisée en ce que**
- ledit au moins un estampage (25, 26) est disposé à une extrémité du profil (9a) du rail de corps (9) et/ou du profil (10a) dudit au moins un rail de tiroir (10), et/ou
- au moins deux estampages communs (25, 26) sont prévus, lesdits au moins deux estampages (25, 26) étant de préférence réalisés en miroir l'un par rapport à l'autre, et/ou
- au moins un chariot de roulement (22) est prévu et ledit au moins un estampage (25, 26) forme une butée pour limiter une course dudit au moins un chariot de roulement (22), et/ou
- ledit au moins un estampage (25, 26) est réalisé sous la forme d'une languette coudée.

9. Glissière d'extraction pour tiroir (4) selon l'une quelconque des revendications 1 à 8, **caractérisée en ce que** la tôle plane à partir de laquelle est formé le profil (9a, 10a) présente une épaisseur de matériau (X) comprise entre 0,5 mm et 1,0 mm, de préférence une épaisseur de matériau (X) de 0,7 mm.

10. Glissière d'extraction pour tiroir (4) selon l'une quelconque des revendications 1 à 9, **caractérisée en ce que** ledit au moins un rail de tiroir (10) présente, sur les deux arêtes longitudinales (14a, 14b), au moins un repli (16, 17) présentant au moins une double épaisseur de matériau (2X), les deux replis (16, 17) étant orientés transversalement l'un par rapport à l'autre, de préférence sensiblement à angle droit, et/ou l'un des deux replis (16, 17) étant orienté vers l'intérieur et l'autre des deux replis (16, 17) étant orienté vers l'extérieur.

11. Glissière d'extraction pour tiroir (4) selon l'une quelconque des revendications 1 à 10, **caractérisée en ce que** ledit au moins un repli (16, 17) est formé sur au moins une arête longitudinale (15a, 15b) du rail de corps (9).

12. Glissière d'extraction pour tiroir (4) selon l'une quelconque des revendications 1 à 11, **caractérisée en ce que** le rail de corps (9) présente au moins une section de fixation (11) comportant une face de fixation (19) pouvant être appliquée au moins en partie contre le corps de meuble (2) lors de la fixation du rail de corps (9) au corps de meuble (2), ladite au moins une section de fixation (11) présentant au moins une ouverture (12), de préférence circulaire, pour le passage d'un moyen de fixation, de préférence d'une vis.

13. Glissière d'extraction pour tiroir (4) selon la revendication 12, **caractérisée en ce que** ladite au moins une ouverture (12) est entourée, sur un second côté (20) espacé de la face de fixation (19) par une épaisseur de matière (X) de la section de fixation (11), d'un bourrelet (21) saillant transversalement du second côté (20).

14. Paroi latérale de tiroir (7) comprenant une glissière d'extraction pour tiroir (4) selon l'une quelconque des revendications 1 à 13 et au moins un profilé à chambre creuse (7a) qui est relié, ou peut être relié, audit au moins un rail de tiroir (10) de la glissière d'extraction pour tiroir (4).
